# FASCICULE DE BREVET EUROPEEN

(11) **EP 3 086 405 B1**
(45) Date de publication et mention de la délivrance du brevet: **07.03.2018**
(21) Numéro de dépôt: 16166576.5
(22) Date de dépôt: 22.04.2016
(51) Int. Cl.: H01Q 1/28, H01Q 21/00, H01Q 21/06, H01P 3/12, H01Q 25/00

(54) **ARCHITECTURE D'ANTENNE A PLUSIEURS SOURCES PAR FAISCEAU ET COMPORTANT UN RESEAU FOCAL MODULAIRE**
ANTENNENARCHITEKTUR MIT MEHREREN QUELLEN PRO STRAHL, DIE EIN MODULARES FOKALES NETZ UMFASST
ANTENNA ARCHITECTURE WITH MULTIPLE SOURCES PER BEAM AND COMPRISING A MODULAR FOCAL NETWORK

(30) Priorité: 24.04.2015 FR 1500871
(43) Date de publication de la demande: 26.10.2016
(73) Titulaire: THALES, 92400 Courbevoie (FR)
(72) Inventeur: BOSSHARD, Pierre, 31170 TOURNEFEUILLE (FR); ODIN, Jean-Christophe, 31037 TOULOUSE Cedex 1 (FR); SAINT MARTIN, Olivier, 31037 TOULOUSE Cedex 1 (FR); ANDRIEU, Daniel, 31037 TOULOUSE Cedex 1 (FR)
(74) Mandataire: Esselin, Sophie

(56) Documents cités:
- EP-A1- 2 822 095
- FR-A1- 2 764 738
- US-A1- 2009 315 796
- US-A1- 2014 022 138
- "Reflexionsfreie Abschlusswiderstände und Dämpfungsglieder", TASCHENBUCH DER HOCHFREQUENZTECHNIK,, 1 janvier 1968 (1968-01-01), pages 443-445, XP001367596,

## Description

La présente invention concerne une architecture d'antenne à plusieurs sources par faisceau et comportant un réseau focal modulaire. Elle s'applique au domaine des applications spatiales telles que les télécommunications par satellite et plus particulièrement aux systèmes d'antennes MFPB (en anglais : Multiple Feeds Per Beam) embarqués sur un satellite afin d'assurer une mission à couverture mutifaisceaux.

Les documents US2009/0315796A1 et FR2764738 décrivent des exemples d'antennes multicouches. Le document « Reflexionsfreie Abschlusswiderstände und Dämpfungsglieder », TASCHENBUCH DER HOCHFREQUENZTECHNIK, 1 janvier 1968, pages 443-445, décrit des guides d'onde incluant un absorbant.

Dans une antenne MFPB à plusieurs sources radiofréquences RF par faisceau, chaque faisceau est formé en combinant les accès de plusieurs sources radiofréquences d'un réseau focal, chaque source radiofréquence étant constituée d'un élément rayonnant connecté à une chaîne radiofréquence d'émission et de réception généralement à deux accès. Pour cela, les sources RF du réseau focal sont groupées en une pluralité de cellules élémentaires comportant le même nombre de sources RF et formant un maillage. Selon l'implantation des sources radiofréquences dans le réseau focal et le nombre sources radiofréquences dans chaque maille, la maille peut avoir différentes formes géométriques, par exemple carrée ou hexagonale. Les accès des sources radiofréquences de chaque maille peuvent alors être combinés entre eux pour former un faisceau. Pour obtenir un bon recouvrement des faisceaux, il est connu de réutiliser une ou plusieurs sources radiofréquences pour former des faisceaux adjacents. La réutilisation des sources radiofréquences est généralement réalisée selon deux dimensions de l'espace, ce qui nécessite classiquement, l'utilisation d'un réseau de formation de faisceaux BFN (en anglais : Beam Forming Network) complexe, qui comporte des circuits de combinaison de puissance disposés axialement, qui s'entrecroisent les uns avec les autres, et il est alors impossible de séparer physiquement les circuits de combinaison dédiés à la formation de faisceaux différents. Cette difficulté est accrue par l'usage de coupleurs communs à plusieurs sources radiofréquences, qui permettent la réutilisation des sources radiofréquences et l'indépendance des faisceaux entre eux. Ces antennes ne peuvent donc pas être construites et assemblées sous forme modulaire et le nombre de faisceaux qui peuvent être formés est limité.

Le document FR 2 939 971 décrit une source radiofréquence particulièrement compacte, comportant une chaîne RF à quatre accès dont deux accès d'émission fonctionnant respectivement dans deux polarisations P1, P2 orthogonales entre elles et deux accès de réception fonctionnant respectivement dans les deux polarisations P1 et P2. Les accès d'émission et les accès de réception fonctionnent respectivement dans deux bandes de fréquences différentes F1 et F2. Cette source radiofréquence comportant quatre accès indépendants, permet de former deux faisceaux indépendants à l'émission et à la réception.

Le documents FR 2 993 716 et US2014/0022138A1 décrivent une architecture d'antenne MFPB d'émission et de réception comportant un réseau focal équipé de sources radiofréquences compactes à quatre accès, dans laquelle chaque faisceau est élaboré par un groupe de quatre sources radiofréquences du réseau, en combinant par quatre, les accès de même polarisation et de même fréquence de chacune des quatre sources radiofréquences. Cette antenne fonctionne à l'émission et à la réception, et deux faisceaux adjacents fonctionnant dans des polarisations orthogonales sont élaborés par deux groupes de sources RF différents, constitués chacun de quatre sources radiofréquences pouvant partager une ou deux sources radiofréquences, selon l'arrangement des quatre sources RF dans la maille. Cette architecture ne permet de réutiliser les sources radiofréquence que dans une seule dimension de l'espace et nécessite l'utilisation d'une deuxième antenne identique pour obtenir un bon recouvrement des faisceaux dans les deux dimensions de l'espace. Cette architecture d'antenne est donc particulièrement simple puisque deux faisceaux adjacents sont réalisés par des combinaisons d'accès différents, ce qui permet l'utilisation de BFN indépendants, chaque BFN comportant des circuits de combinaison dédiés à la formation d'un seul faisceau. Cependant ce document ne donne aucune information sur une possibilité de construction du réseau focal de l'antenne sous une forme modulaire, ni sur la possibilité d'un assemblage des sources et des BFN sans recouvrement entre les composants des différents BFN.

Le but de l'invention est de remédier aux problèmes des antennes MFPB connues et de réaliser une nouvelle architecture d'antenne MFPB dont la dimension peut être ajustée selon les besoins, sans limitation, comportant un réseau focal complètement modulaire permettant d'élaborer un très grand nombre de faisceaux, chaque module élémentaire étant fonctionnel et indépendant des autres modules, les différents modules élémentaires pouvant être assemblés de façon simple, sur un plan de joint unique, sans aucun recouvrement entre les composants des différents modules, et donc sans aucune contrainte hyperstatique.

Pour cela, l'invention concerne une antenne à plusieurs sources par faisceau comportant un réseau focal équipé d'une pluralité de sources radiofréquences RF et d'un réseau de formation de faisceaux BFN, chaque source RF comportant un cornet rayonnant relié à une chaîne RF d'émission et de réception, deux accès d'émission fonctionnant respectivement dans deux polarisations différentes orthogonales entre elles et deux accès de réception fonctionnant respectivement dans lesdites deux polarisations différentes, le nombre de sources RF par faisceau étant égal à quatre. Le réseau focal et le réseau de formation de faisceaux sont modulaires, les sources RF étant regroupées en sous-ensembles respectivement intégrés dans différents blocs de sources indépendants les uns des autres, comportant chacun au moins quatre sources RF et le réseau de formation de faisceaux BFN comportant plusieurs BFN partiels linéaires indépendants appelés barrettes de BFN. L'antenne comporte en outre une plaque d'interface structurante unique comportant une face avant sur laquelle sont montés les différents blocs de sources, disposés les uns à côté des autres, et une face arrière sur laquelle les barrettes de BFN sont montées côte à côte, la plaque structurante comportant une pluralité de guides d'onde traversants débouchant sur les deux faces avant et arrière auxquels sont respectivement raccordés d'une part les différents accès des sources RF de chaque bloc de sources et d'autre part, des accès correspondants des BFN partiels linéaires, les accès correspondants des sources RF et des BFN partiels étant reliés entre eux par l'intermédiaire des guides d'onde traversants de la plaque d'interface.

Avantageusement, chaque bloc de sources peut être constitué d'un empilement de plusieurs couches planaires, chaque couche planaire étant constituée de deux demi-coquilles métalliques complémentaires assemblées entre elles, les deux demi-coquilles de chaque couche planaire intégrant des composants radiofréquences des chaînes RF de toutes les sources RF du bloc de sources, chaque chaîne RF étant raccordée à un cornet rayonnant correspondant.

Avantageusement, les guides d'ondes traversants de la plaque d'interface peuvent être respectivement disposés selon une matrice à plusieurs lignes et plusieurs colonnes et les accès d'émission et de réception des chaînes RF peuvent avoir tous la même orientation.

Avantageusement, les sources RF adjacentes dans le réseau focal ont des accès d'émission et des accès de réception respectivement reliés quatre par quatre par les combineurs de puissance intégrés dans les barrettes de BFN, deux groupes de quatre sources consécutifs dans le réseau focal partageant deux sources en commun selon une seule direction du réseau focal et les barrettes de BFN s'étendent parallèlement à ladite direction du réseau focal correspondant au partage de sources.

Avantageusement, la plaque d'interface peut comporter, en périphérie du réseau focal, des guides d'onde traversants disponibles, raccordés à des accès d'émission et de réception de sources RF mais non connectés à des accès d'une barrette de BFN, les guides d'onde traversants disponibles comportant un matériau absorbant contenant du carbone.

D'autres particularités et avantages de l'invention apparaîtront clairement dans la suite de la description donnée à titre d'exemple purement illustratif et non limitatif, en référence aux dessins schématiques annexés qui représentent :
- figure 1 : un schéma, en coupe transversale, d'un exemple de réseau focal modulaire, selon l'invention ;
- figures 2a et 2b: deux schémas en perspective et en vue de dessous, illustrant, respectivement, un exemple de sources RF à quatre accès, et un exemple de disposition des quatre accès, selon l'invention ;
- figure 3a : un schéma, en perspective, d'un exemple de bloc de sources, selon l'invention ;
- figures 3b et 3c : deux schémas, en vue de dessous, de deux exemples d'arrangement des accès du bloc de sources de la figure 3a, selon l'invention ;
- figure 4 : un schéma illustrant un arrangement des trous traversants débouchant sur les faces avant et arrière d'une plaque d'interface structurante, selon l'invention ;
- figure 5a : un schéma, en vue partielle de dessous, illustrant un exemple de position des barrettes de BFN partiels et les différents groupes d'accès combinés sur une plaque d'interface structurante, selon l'invention ;
- figure 5b: une vue de détail de deux groupes de sources adjacents partageant deux sources RF avec la combinaison des accès pour la formation de deux faisceaux d'émission et de deux faisceaux de réception, selon l'invention ;
- figure 6: un schéma en perspective, d'un exemple d'aménagement des barrettes de BFN partiels, sur la plaque d'interface structurante, selon l'invention.

L'invention concerne une architecture d'antenne fonctionnant à l'émission et à la réception. La formation des faisceaux est donc réalisé dans les deux bandes de fréquence d'émission et de réception. Cependant, pour obtenir un bon recouvrement des faisceaux dans les deux directions de l'espace, il est nécessaire d'utiliser deux antennes dédiées aux deux bandes de fréquence, les deux antennes ayant une architecture identique. La suite de la description est limitée à une seule antenne fonctionnant en émission et en réception.

La figure 1 est un schéma en coupe transversale, illustrant un exemple de réseau focal modulaire, selon l'invention. Le réseau focal comporte une pluralité de blocs de sources 15 (en anglais : cluster sources), une pluralité de sous-réseaux de formation de faisceaux, BFN1, BFN2, BFN3, appelés BFN partiels, et une plaque d'interface structurante 30 couvrant l'ensemble des accès des sources RF. Chaque bloc de sources comporte un sous-ensemble de plusieurs sources radiofréquences RF, comportant des chaînes RF d'émission Tx et de réception Rx complètement intégrées. Tous les blocs de sources 15 comportent un nombre identique de N sources RF, où N est un nombre entier supérieur ou égal à quatre, agencées selon une matrice comportant au moins deux lignes et au moins deux colonnes. A titre d'exemple non limitatif, la figure 3a illustre un bloc de sources comportant huit sources RF agencées en quatre lignes et deux colonnes. Selon l'invention, comme représenté sur les figures 2a et 2b, chaque source RF comporte un cornet rayonnant 10 connecté à une chaîne RF 11 munie de quatre accès d'émission ou de réception Tx1, Tx2, Rx1, Rx2, la chaîne RF pouvant, par exemple, être similaire à celle décrite dans le document FR 2 993 716. Chaque chaîne RF comporte un transducteur orthomode diplexant OMT et des filtres. La formation de la polarisation circulaire est assurée par des coupleurs et/ou par un polariseur pour les accès de réception Rx. Alternativement, la chaîne RF peut être conçue pour fonctionner en polarisation linéaire. Avantageusement, pour que chaque bloc de sources soit le plus compact possible, les différentes chaînes RF peuvent être fabriquées en deux parties complémentaires, appelées demi-coquilles, par un procédé d'usinage connu, les deux demi-coquilles étant ensuite assemblées entre elles par tout type de liaison connues, classiquement par des vis, ou alternativement, par soudure, ou par collage.

Avantageusement, toutes les chaînes RF intégrées dans un même bloc de sources peuvent être usinées ensembles, les unes à coté des autres, dans des demi-coquilles métalliques communes à toutes les sources RF du bloc de sources. Dans ce cas, l'assemblage d'un bloc de sources consiste à assembler les demi-coquilles deux à deux, puis à empiler les coquilles assemblées dans des couches planaires différentes 16, 17, et enfin, à empiler et assembler des couches planaires additionnelles 18 contenant les coupleurs et les polariseurs axiaux. La fabrication de tous les composants radiofréquences par usinage dans des pièces métalliques communes à toutes les sources RF, procure une très grande robustesse de chaque chaîne RF vis-à-vis des dispersions de performances liées à la fabrication des composants. En effet, tous les composants correspondant à une même bande de fréquence étant localisés dans une même couche physique, tous les chemins électriques dédiés aux deux polarisations de chaque chaîne RF sont symétriques et induisent donc la même dispersion de phase.

Chaque bloc de sources présente alors l'avantage d'avoir une architecture multicouches planaire comportant un premier étage constitué des éléments rayonnants, par exemple des cornets, un deuxième étage comportant les chaînes RF raccordées aux différents cornets, et trois étages intégrant des coupleurs et des polariseurs axiaux.

Comme représenté sur les deux arrangements illustrés, en vues de dessous, sur les figures 3b et 3c, les quatre accès d'émission Tx1, Tx2 et de réception Rx1, Rx2 de chaque source RF sont aménagés côte à côte sur la face arrière du bloc de sources 15. Les accès correspondant à différentes sources RF sont orientés parallèlement entre eux et sont agencés selon une matrice, dans le même arrangement de lignes et de colonnes que les cornets rayonnants des sources RF correspondantes, par exemple quatre lignes et deux colonnes dans le cas des figures 3a, 3b et 3c. La seule différence entre les deux arrangements représentés sur les figures 3b et 3c concerne la direction d'orientation des accès qui peut être réalisée selon une direction X correspondant à la direction des lignes, ou selon une direction Y correspondant à la direction des colonnes, les directions X et Y pouvant être orthogonales dans le cas d'une maille carrée comme représenté sur les figures 3b et 3c, ou être orientées à 30° ou à 60° dans le cas d'une maille hexagonale comme représenté sur les figures 5a et 5b. Dans l'arrangement représenté sur la figure 3b, dans chaque ligne, pour toutes les sources RF, les accès correspondant à la même fréquence et à la même polarisation sont disposés dans le même ordre et sont donc alignés entre eux. Dans l'arrangement représenté sur la figure 3c, dans chaque colonne, pour toutes les sources RF, les accès correspondant à la même fréquence et à la même polarisation sont disposés dans le même ordre et sont donc alignés entre eux. Bien entendu, les dénominations « ligne » et « colonne » sont arbitraires et peuvent être inversées sans que l'invention ne soit modifiée.

Les différents accès des sources RF intégrées dans chaque bloc de sources 15 sont destinés à être raccordés à des guides d'ondes traversants 31 correspondants, ouverts à leurs deux extrémités opposées, aménagés dans la plaque d'interface structurante 30 commune à tous les blocs de sources 15 du réseau focal de l'antenne. La plaque d'interface structurante 30 a des dimensions qui correspondent aux dimensions dudit réseau focal et couvre donc la totalité de la surface du réseau focal. La plaque d'interface structurante 30 comporte au moins autant de guides d'ondes traversants 31 qu'il y a d'accès de sources RF à raccorder, les guides d'onde traversants débouchant sur deux faces opposées, respectivement avant et arrière, de la plaque d'interface structurante. La disposition des guides d'onde traversants est identique à la disposition en matrice des accès des blocs de sources comme représenté sur la figure 4. Ainsi, tous les blocs de sources 15 sont montés côte à côte sur une face avant de la plaque d'interface structurante, sans aucun recouvrement entre eux, et tous les accès des sources RF intégrées dans les blocs de sources sont connectés à des guides d'onde traversants respectifs intégrés dans la plaque d'interface structurante.

Comme représenté sur les figures 5a et 5b, chaque faisceau est élaboré par un groupe 20, 21, 22 de quatre sources RF du réseau focal, les quatre sources RF étant disposées selon une matrice à deux lignes et deux colonnes, en combinant, par l'intermédiaire des guides d'onde traversants 31 de la plaque d'interface 30, les accès de même polarisation et de même fréquence de chacune des quatre sources RF. Dans chaque groupe de quatre sources RF, un seul des accès d'émission, par exemple Tx1, et un seul des accès de réception, par exemple Rx1, de chaque source RF sont combinés aux accès correspondants des trois autres sources RF du groupe par des combineurs de puissance dédiés 23a, 23b. Ainsi, avec chaque groupe de quatre sources RF sont élaborés un faisceau d'émission et un faisceau de réception. Chaque source RF comportant deux accès d'émission et deux accès de réception, il reste donc un accès d'émission Tx2 et un accès de réception Rx2 disponibles qui peuvent être utilisés pour former un autre faisceau d'émission et un autre faisceau de réception avec des sources RF d'un autre groupe adjacent.

Deux faisceaux adjacents fonctionnant dans des polarisations orthogonales sont élaborés par deux groupes de sources RF adjacents, constitués chacun de quatre sources RF. Les accès combinés dans les deux groupes adjacents 20, 21 ont la même fréquence mais des polarisations différentes. Pour cela, en émission et en réception, le deuxième accès disponible est combiné avec des accès correspondants d'un groupe de quatre sources RF adjacents. Selon une direction du réseau focal, par exemple selon la direction X, les deux groupes adjacents 20, 21 comportent deux sources en commun et partagent donc deux sources RF parmi les quatre. Dans l'autre direction, par exemple la direction Y, aucune source RF n'est partagée entre les groupes de sources adjacents 20, 22. La réutilisation de deux sources RF parmi les quatre est donc réalisée selon une seule direction du réseau focal.

Comme il n'y a un partage de sources que dans une seule direction du réseau focal, la formation des différents faisceaux peut être réalisée en utilisant des BFN partiels linéaires, indépendants et sans aucun recouvrement entre eux, chaque BFN partiel, BFN1, BFN2, BFN3, étant dédié la formation d'une ligne de faisceaux. Les BFN partiels s'étendent selon la direction du réseau focal correspondant à la direction où il y a un partage de sources entre les groupes adjacents, c'est-à-dire selon la direction X dans notre exemple. Chaque BFN partiel peut alors être fabriqué sous une forme modulaire, appelée barrette de BFN, chaque barrette de BFN comportant tous les combineurs de puissance 23a, 23b nécessaires à la combinaison des accès des sources RF, quatre par quatre, pour la formation d'une ligne de faisceaux. La barrette de BFN s'étend parallèlement aux lignes d'accès à combiner, a une largeur correspondant à la largeur de deux colonnes d'accès du réseau focal et a une longueur correspondant à la longueur d'une ligne du réseau focal. Le réseau focal comporte un BFN partiel par ligne de faisceaux à former. Chaque barrette de BFN comporte une face avant munie de deux lignes d'accès d'entrée arrangés selon une matrice identique à celle de deux lignes de guides d'onde traversants 31 de la plaque d'interface 30 structurante et comporte une face arrière munie de deux accès de sortie de faisceau, respectivement d'émission et de réception, par groupe de quatre sources RF. Ainsi, comme représenté sur le schéma de la figure 6, toutes les barrettes de BFN partiels, BFN1, BFN2, BFN3, sont montées côte à côte sur une face arrière de la plaque d'interface structurante 30, sans aucun recouvrement entre elles, et tous les accès d'entrée des BFN partiels sont connectés à des guides d'onde traversants respectifs intégrés dans la plaque d'interface structurante. Comme chaque guide d'onde traversant est connecté à un accès d'une source RF appartenant à un bloc de sources 15 monté sur la face avant de la plaque d'interface structurante 30, les accès d'entrée de chaque BFN partiel sont reliés à des accès respectifs des sources RF intégrées dans les blocs de sources par l'intermédiaire des guides d'onde traversants de la plaque d'interface structurante. A la périphérie du réseau focal, il peut y avoir certains guides d'onde traversants 19 disponibles qui sont raccordés à des accès des sources RF mais qui ne sont pas utilisés pour la formation des faisceaux et donc non connectés aux accès d'un BFN partiel. Dans ce cas, pour absorber l'énergie RF rayonnée par les accès des sources RF, non utilisés, un matériau absorbant est inséré localement dans les guides d'onde traversants disponibles de la plaque d'interface structurante auxquels sont raccordés les accès non utilisés. Avantageusement, le matériau absorbant contient du carbone, tel que par exemple du carbure de silicium.

Cette architecture d'antenne ne permet de réutiliser les sources radiofréquence que dans une seule dimension de l'espace et nécessite l'utilisation d'une deuxième antenne identique pour obtenir un bon recouvrement des faisceaux dans les deux dimensions de l'espace. Cette architecture d'antenne est donc particulièrement simple puisque deux faisceaux adjacents sont réalisés par des combinaisons d'accès différents, sans utilisation de coupleurs, ce qui permet l'utilisation de combineurs de puissance indépendants dédiés à la formation d'un seul faisceau.

La plaque d'interface structurante assure le support, l'assemblage et les interconnexions entre tous les blocs de sources et tous les BFN partiels sur un plan de joint unique et permet un total découplage entre les différentes sources RF intégrées dans les blocs de sources élémentaires montés sur sa face avant et les différents BFN partiels montés sur sa face arrière. Contrairement aux architectures d'antenne classiques, le nombre de chaînes RF intégrées dans chaque bloc de sources n'est pas figé et peut être adapté à volonté en fonction de la forme de la couverture à réaliser. Par ailleurs, il est possible d'incorporer des guides d'onde traversants torsadés (en anglais : twisted) dans la plaque d'interface structurante. La plaque d'interface structurante permet alors de connecter des chaînes RF et des BFN ayant des guides d'onde de sections différentes ainsi que des guides d'onde ayant des orientations différentes, ce qui permet de simplifier la conception des BFN. L'orientation des accès des chaînes RF étant identique pour toutes les sources RF, cela permet de faciliter le routage des combineurs de puissance au sein des BFN dans un plan parallèle au réseau focal, sans recouvrement entre les BFN et de diminuer l'encombrement de chaque source RF et la taille de la maille du réseau focal.

## Revendications

1. Antenne à plusieurs sources par faisceau comportant un réseau focal équipé d'une pluralité de sources radiofréquences RF et d'un réseau de formation de faisceaux BFN, chaque source RF comportant un cornet rayonnant (10) relié à une chaîne RF (11) d'émission et de réception, deux accès d'émission (Tx1, Tx2) fonctionnant respectivement dans deux polarisations différentes orthogonales entre elles et deux accès de réception (Rx1, Rx2) fonctionnant respectivement dans lesdites deux polarisations différentes, le nombre de sources RF par faisceau étant égal à quatre, **caractérisée en ce que** le réseau focal et le réseau de formation de faisceaux sont modulaires, les sources RF étant regroupées en sous-ensembles respectivement intégrés dans différents blocs de sources (15) indépendants les uns des autres, comportant chacun au moins quatre sources RF et le réseau de formation de faisceaux BFN comportant plusieurs BFN partiels linéaires indépendants (BFN1, BFN2, BFN3), appelés barrettes de BFN, et **en ce qu'**elle comporte en outre une plaque d'interface (30) structurante unique comportant une face avant sur laquelle sont montés les différents blocs de sources (15), disposés les uns à côté des autres, et une face arrière sur laquelle les barrettes de BFN sont montées côte à côte, la plaque structurante comportant une pluralité de guides d'onde traversants (31) débouchant sur les deux faces avant et arrière auxquels sont respectivement raccordés d'une part les différents accès des sources RF de chaque bloc de sources et d'autre part, des accès correspondants des BFN partiels linéaires, les accès correspondants des sources RF et des BFN partiels étant reliés entre eux par l'intermédiaire des guides d'onde traversants (31) de la plaque d'interface (30).

2. Antenne selon la revendication 1, **caractérisée en ce que** chaque bloc de sources (15) est constitué d'un empilement de plusieurs couches planaires (16, 17, 18), chaque couche planaire étant constituée de deux demi-coquilles métalliques complémentaires assemblées entre elles, les deux demi-coquilles de chaque couche planaire intégrant des composants radiofréquences des chaînes RF (11) de toutes les sources RF du bloc de sources, chaque chaîne RF étant raccordée à un cornet rayonnant (10) correspondant.

3. Antenne selon la revendication 2, **caractérisée en ce que** les guides d'ondes traversants (31) de la plaque d'interface (30) sont respectivement disposés selon une matrice à plusieurs lignes et plusieurs colonnes et **en ce que** les accès d'émission et de réception des chaînes RF (11) ont tous la même orientation.

4. Antenne selon l'une des revendications précédentes, **caractérisée en ce que** les sources RF adjacentes dans le réseau focal ont des accès d'émission et des accès de réception respectivement reliés quatre par quatre par des combineurs de puissance (23a, 23b) intégrés dans les barrettes de BFN (BFN1, BFN2, BFN3), deux groupes (20, 21) de quatre sources consécutifs dans le réseau focal partageant deux sources en commun selon une seule direction du réseau focal et **en ce que** les barrettes de BFN s'étendent parallèlement à ladite direction du réseau focal correspondant au partage de sources.

5. Antenne selon la revendication 4, **caractérisée en ce que** la plaque d'interface (30) comporte, en périphérie du réseau focal, des guides d'onde traversants disponibles (19), raccordés à des accès d'émission et de réception de sources RF mais non connectés à des accès d'une barrette de BFN, lesdits guides d'onde traversants disponibles (19) comportant un matériau absorbant contenant du carbone.

## Patentansprüche

1. Antenne mit mehreren Quellen pro Strahl, umfassend ein fokales Netzwerk, ausgestattet mit mehreren Radiofrequenz-RF-Quellen und mit einem Strahlformungsnetzwerk BFN, wobei jede RF-Quelle einen mit einer RF-Sende- und - Empfangskette (11) verbundenen Hornstrahler (10), zwei jeweils in zwei unterschiedlichen zueinander orthogonalen Polarisationen arbeitende Sendezugänge (Tx1, Tx2) und zwei jeweils in den zwei unterschiedlichen Polarisationen arbeitende Empfangszugänge (Rx1, Rx2) umfasst, wobei die Anzahl von RF-Quellen pro Strahl gleich vier ist, **dadurch gekennzeichnet, dass** das fokale Netzwerk und das Strahlenbildungsnetzwerk modular sind, wobei die RF-Quellen zu Untergruppen gruppiert sind, die jeweils in unterschiedlichen Quellenblöcken (15) voneinander unabhängig integriert sind, jeweils umfassend wenigstens vier RF-Quellen, wobei das Strahlenbildungsnetzwerk BFN mehrere partielle lineare unabhängige BFN (BFN1, BFN2, BFN3) umfasst, BFN-Leisten genannt, und dadurch, dass sie ferner eine einzige strukturierende Schnittstellenplatte (30) umfasst, mit einer Frontfläche, an der die unterschiedlichen Quellenblöcke (15) montiert sind, Seite an Seite angeordnet, und einer Rückfläche, an der die BFN-Leisten Seite an Seite montiert sind, wobei die strukturierende Platte, die mehrere durchgehende Wellenleiter (31) umfasst, die an die beiden Front- und Rückflächen münden, an denen jeweils einerseits die unterschiedlichen RF-Quellenzugänge jedes Quellenblocks und andererseits entsprechende Zugänge der partiellen linearen BFN angeschlossen sind, wobei die entsprechenden Zugänge der RF-Quellen und der partiellen BFN miteinander über durchgehende Wellenleiter (31) der Schnittstellenplatte (30) verbunden sind.

2. Antenne nach Anspruch 1, **dadurch gekennzeichnet, dass** jeder Quellenblock (15) von einem Stapel von mehreren planaren Schichten (16, 17, 18) gebildet wird, wobei jede planare Schicht von zwei komplementären metallischen Halbschalen gebildet ist, die aneinandergefügt sind, wobei die beiden Halbschalen jeder planaren Schicht Radiofrequenzkomponenten der RF-Ketten (11) aller RF-Quellen des Quellblocks integrieren, wobei jede RF-Kette an einen entsprechenden Hornstrahler (10) angeschlossen ist.

3. Antenne nach Anspruch 2, **dadurch gekennzeichnet, dass** die durchgehenden Wellenleiter (31) der Schnittstellenplatte (30) jeweils gemäß einer Matrix von mehreren Reihen und mehreren Spalten angeordnet sind, und dadurch, dass die Sende- und Empfangszugänge der RF-Ketten (11) alle dieselbe Orientierung haben.

4. Antenne nach einem der vorherigen Ansprüche, **dadurch gekennzeichnet, dass** die benachbarten RF-Quellen in dem fokalen Netzwerk Sendezugänge und Empfangszugänge haben, die jeweils zu viert durch Leistungskombinatoren (23a, 23b) verbunden sind, integriert in den BFN-Leisten (BFN1, BFN2, BFN3), wobei zwei Gruppen (20, 21) von vier aufeinanderfolgenden Quellen in dem fokalen Netzwerk zwei Quellen gemäß einer einzigen Richtung des fokalen Netzwerks gemeinsam nutzen, und dadurch, dass die BFN-Leisten parallel zu der Richtung des fokalen Netzwerks verlaufen, entsprechend der gemeinsamen Nutzung der Quellen.

5. Antenne nach Anspruch 4, **dadurch gekennzeichnet, dass** die Schnittstellenplatte (30) an der Peripherie des fokalen Netzwerks verfügbare durchgehende Wellenleiter (19) umfasst, angeschlossen an Sende- und Empfangszugänge von RF-Quellen, aber nicht verbunden mit Zugängen einer BFN-Leiste, wobei die verfügbaren durchgehenden Wellenleiter (19) ein kohlenstoffhaltiges absorptionsfähiges Material umfassen.

## Claims

1. An antenna with multiple feeds per beam comprising a focal array equipped with a plurality of radiofrequency RF feeds and a beam forming network BFN, each RF feed comprising a radiating horn (10) linked to a RF transmission and reception chain (11), two transmission ports (Tx1, Tx2) respectively operating in two different polarisations that are orthogonal to one another and two reception ports (Rx1, Rx2) respectively operating in said two different polarisations, the number of RF feeds per beam being equal to four, **characterized in that** the focal array and the beam forming network are modular, the RF feeds being grouped into subassemblies that are respectively integrated in various cluster sources (15) that are independent of one another, each comprising at least four RF feeds and the beam forming network BFN comprising multiple independent linear partial BFNs (BFN1, BFN2, BFN3), called BFN strips, and **in that** it further comprises a single structural interface board (30) comprising a front face on which the various cluster sources (15) are mounted, positioned next to one another, and a back face on which the BFN strips are mounted side by side, the structural board comprising a plurality of through waveguides (31) that end on the two front and back faces to which, on the one hand, the various ports of the RF feeds of each cluster source and, on the other hand, corresponding ports of the linear partial BFNs are respectively connected, the corresponding ports of the RF feeds and of the partial BFNs being mutually linked via the through waveguides (31) of the interface board (30).

2. The antenna according to Claim 1, **characterized in that** that each cluster source (15) is composed of a stack of multiple planar layers (16, 17, 18), each planar layer being composed of two complementary metal half-shells that are assembled together, the two half-shells of each planar layer integrating radiofrequency components of the RF chains (11) of all of the RF feeds of the cluster source, each RF chain being connected to a corresponding radiating horn (10).

3. The antenna according to Claim 2, **characterized in that** the through waveguides (31) of the interface board (30) are respectively positioned according to a matrix with multiple rows and multiple columns, and **in that** the transmission and reception ports of the RF chains (11) all have the same orientation.

4. The antenna according to any of the preceding claims, **characterized in that** the adjacent RF feeds in the focal array have transmission ports and reception ports that are respectively linked in fours by power combiners (23a, 23b) integrated in the BFN strips (BFN1, BFN2, BFN3), two consecutive groups (20, 21) of four feeds in the focal array sharing two common feeds along a single direction of the focal array, and **in that** the BFN strips extend in parallel to said direction of the focal array corresponding to the sharing of feeds.

5. The antenna according to Claim 4, **characterized in that** the interface board (30) comprises, on the periphery of the focal array, available through waveguides (19) that are connected to transmission and reception ports of RF feeds but not connected to ports of a BFN strip, said available through waveguides (19) comprising an absorbent material containing carbon.
